# FASCICULE DE BREVET EUROPEEN

(11) **EP 0 916 915 B1**
(45) Date de publication et mention de la délivrance du brevet: **11.07.2001**
(21) Numéro de dépôt: 98402768.0
(22) Date de dépôt: 06.11.1998
(51) Int. Cl.: F26B 13/10, F26B 3/30

(54) **Système convecto-radiatif pour traitement thermique d'une bande continue**
Kombiniertes Konvektions-Strahlungssystem zur Wärmebehandlung einer kontinuierlichen Warenbahn
Combined convective-radiative system for heat treatment of a web

(30) Priorité: 14.11.1997 FR 9714321
(43) Date de publication de la demande: 19.05.1999
(73) Titulaire: Solaronics Process, 59428 Armentieres Cedex (FR)
(72) Inventeur: Robin, Jean-Pierre, 59910 Bondues (FR); Lescanne, Yannick, 59000 Lille (FR)
(74) Mandataire: Keib, Gérard

(56) Documents cités:
- EP-A- 0 235 723
- EP-A- 0 291 832
- EP-A- 0 346 081
- EP-A- 0 508 254
- EP-A- 0 539 013
- WO-A-88/08950
- WO-A-98/34079
- DE-A- 1 951 345
- DE-U- 29 602 178
- FR-A- 1 340 311
- FR-A- 2 247 687
- FR-A- 2 306 733
- US-A- 4 594 795
- US-A- 5 606 805

## Description

La présente invention concerne une installation de traitement thermique convecto-radiatif d'une bande continue selon le préambule de la revendication 1. Une belle installation est connue par le EP-A- 0 291 832

On sait que les bandes continues ou les dépôts effectués sur ces bandes continues doivent subir des traitements thermiques. Souvent ces traitements thermiques doivent être réalisés sans contact afin de préserver la qualité de l'état de surface de la bande ou du dépôt effectué sur celle-ci. Il en est par exemple ainsi pour les bandes de papier ayant subi un traitement par voie humide tel que le traitement pour réaliser du papier couché.

Pour traiter thermiquement sans contact ces bandes continues, on utilise actuellement deux techniques différentes :
- soit le chauffage de bande continue au moyen d'éléments radiants infrarouges,
- soit le chauffage au moyen d'éléments soufflants de l'air chaud, comme par exemple décrit dans le document FR 908 790.

Les éléments radiants infrarouges présentent une densité de puissance (puissance par unité de surface) très élevée, ce qui permet d'obtenir un traitement thermique, au moyen d'une installation d'encombrement relativement faible.

Toutefois, l'utilisation de ces éléments radiants exige l'emploi de moyens pour supporter la bande continue, ces moyens de support ne devant en aucun cas entrer en contact avec la bande de papier.

Les systèmes de chauffage à air chaud ont l'inconvénient de présenter une densité de puissance beaucoup plus faible que ceux utilisant des éléments radiants infrarouges, leur encombrement est donc très important par rapport à celui d'un système à radiants infrarouges réalisant le même traitement thermique.

Par contre, ce type d'installation ne nécessite pas de moyen auxiliaires pour supporter la bande; cette fonction étant assurée par l'air qui peut de plus créer des ondulations sur la bande pour en accroître sa rigidité dans le sens perpendiculaire à son défilement.

Un exemple d'installation de ce type a été décrit dans la demande internationale WO 95/14199, état de la technique selon l'article 54 (3) CBE.

Dans le but d'associer les avantages des deux techniques décrites ci-dessus, des tentatives ont été effectuées pour les combiner.

Plusieurs tentatives ont été décrites dans les brevets WO 98/34 079, EP 0 291 832, EP 0 508 254 ou US 5,261,166. Cependant, la solution décrite dans le brevet ci-dessus n'est pas parfaite au moins pour les raisons mentionnées ci-dessous:
- les dispositifs de soufflage ne sont pas parfaitement protégés du rayonnement provenant des émetteurs d'infrarouges,
- l'air soufflé peut perturber le bon fonctionnement de l'émetteur de rayonnement infrarouge.

Le but de la présente invention est de remédier aux inconvénients des techniques ci-dessus, en créant une installation de séchage d'une bande continue qui présente un encombrement réduit, qui délivre une forte densité de puissance de chauffage et qui apporte une solution pour supporter la bande continue.

L'invention vise ainsi une installation de traitement thermique d'une bande se déplaçant en continu en regard d'éléments radiants infrarouges et d'éléments soufflants de l'air sur cette bande.

Suivant l'invention, cette installation est caractérisée en ce qu'elle comprend une succession d'éléments soufflants séparés les uns des autres par au moins un élément radiant infrarouge, chaque élément soufflant comprenant de chaque côté un élément d'aspiration s'étendant à proximité d'un élément radiant infra-rouge.

L'installation selon l'invention combine ainsi des éléments radiants infra-rouges avec des éléments soufflants et aspirants.

L'encombrement de l'installation est ainsi fortement réduit en raison:
- des éléments radiants infra-rouges qui délivrent une forte densité de puissance,
- des volumes d'air soufflés qui sont au moins de 30% inférieurs à ceux circulant dans une installation n'utilisant que de l'air chaud.

Les éléments soufflants permettent de supporter sans contact la bande, sans l'emploi de moyens auxiliaires, tout en créant sur la bande des ondulations assurant sa rigidité mécanique dans le sens perpendiculaire au défilement.

Les éléments aspirants disposés entre les rangées d'éléments radiants infra-rouges, de chaque côté d'un élément soufflant, permettent:
- d'aspirer vers l'extérieur l'air chargé de vapeur d'eau provenant de la bande lorsque l'on désire la sécher, l'air soufflé par les éléments soufflants ainsi que les gaz de combustion provenant des éléments radiants infra-rouges lorsque ceux-ci fonctionnent au gaz,
- de protéger efficacement les éléments soufflants du rayonnement provenant des éléments radiants infra-rouges, en effet la stabilité dimensionnelle des systèmes de soufflage est nécessaire à leur bon fonctionnement.

La configuration des modules soufflants-aspirants est telle qu'ils ne perturbent pas le fonctionnement des éléments radiants infra-rouges.

Selon une version préférée de l'invention, les éléments soufflants sont séparés les uns des autres par deux rangées parallèles d'éléments radiants infra-rouges.

De préférence, chaque élément soufflant comprend près de la bande au moins une fente de soufflage d'air, transversale par rapport à la direction de déplacement de la bande.

D'autres particularités et avantages de l'invention apparaîtront encore dans la description ci-après.

Aux dessins annexés donnés à titre d'exemples non limitatifs:
- la figure 1 est une vue schématique en coupe longitudinale partielle d'une installation de traitement thermique conforme à l'invention,
- la figure 2 est une vue à échelle agrandie de la partie inférieure d'un élément soufflant et des deux éléments aspirants adjacents,
- la figure 3 est une vue analogue à la figure 1 concernant une variante de réalisation de l'installation de traitement thermique,
- les figures 4 et 5 sont des vues analogues aux figures 1 et 3 concernant deux autres variantes.

La version préférée de l'invention telle qu'illustrée par la figure 1 concerne une installation pour le traitement thermique d'une bande 1 pouvant se déplacer à une vitesse pouvant atteindre ou dépasser 2000 m/min.

Conformément à l'invention, l'installation de traitement thermique comprend une succession d'éléments soufflants 2 séparés les uns des autres par au moins un élément radiant infra-rouge 3. Chaque élément soufflant 2 comprend de chaque côté un élément d'aspiration 4 s'étendant à proximité d'un élément radiant infra-rouge 3.

La surface radiante des éléments radiants 3 s'étend parallèlement à la bande 1.

Les éléments soufflants 2 et les éléments aspirants 4 sont constitués par des caissons sensiblement parallélépipédiques s'étendant verticalement et dans le sens de la largeur de la bande.

Les éléments soufflants 2 sont reliés à des moyens (non représentés) pour créer une surpression d'air.

Les éléments aspirants 4 sont reliés à des moyens (non représentés) pour créer une dépression.

Dans l'exemple représenté, les éléments soufflants 2 sont séparés les uns des autres par deux rangées parallèles d'éléments radiants infra-rouges 3.

Chaque élément soufflant 2 comprend près de la bande au moins une et de préférence deux fentes de soufflage d'air 8, (voir figure 2), transversales par rapport à la direction de déplacement D de la bande 1.

Comme on le voit plus en détail sur la figure 2, chaque élément d'aspiration comprend près de la bande 1 une bouche d'aspiration 9, formant un dièdre aigu avec la paroi d'extrémité adjacente 10 de l'élément soufflant 2. La distance entre le bas du dièdre et la bande 1 est comprise entre 5 et 50 mm, dans la version préférée cette distance est comprise entre 10 et 25 mm.

De plus, le bord 11 de la bouche d'aspiration 9 le plus proche de la bande 1 est raccordé avec la paroi latérale 12 de l'élément d'aspiration 4 par une paroi brisée 13.

La disposition de la bouche d'aspiration 9 permet à la fois:
- d'obtenir une aspiration efficace: de l'air chargé de vapeur d'eau dans le cas d'une opération de séchage, de l'air soufflé par les modules 2, des gaz de combustion dans le cas où les éléments infra-rouges fonctionnent au gaz ou de l'air de refroidissement des connexions électriques dans le cas où les éléments radiants sont des émetteurs infra-rouges électriques,
- d'éviter toute perturbation du fonctionnement des éléments radiants infra-rouges 3,
- de protéger les modules de soufflage 2 du rayonnement émis par les éléments radiants 3,
- de conserver l'efficacité des modules de soufflage en ne perturbant pas le coussin de pression d'air créé par ceux-ci sur la bande 1.

Dans l'exemple des figures 1 et 3, des éléments radiants infra-rouges 3 et des éléments soufflants 2 et aspirants 4 sont situés de chaque côté de la bande 1.

Dans le cas de l'installation représentée sur la figure 3, les éléments 3, 2 et 4 sont disposés symétriquement de part et d'autre de la bande 1.

Dans la version préférée de la figure 1, les éléments 3, 2 et 4 situés d'un côté de la bande 1 sont décalés, dans le sens du déplacement D de la bande 1, par rapport aux éléments 3, 2, 4 situés de l'autre côté de la bande 1. Ce décalage est tel que les éléments radiants infra-rouges 3 situés sur l'un des côtés sont disposés en regard des éléments soufflants 2 et aspirants 4 situés sur l'autre côté.

Cette disposition en quinconce a pour effet de créer sur la bande 1 des ondulations qui la rigidifient mécaniquement dans le sens perpendiculaire au défilement.

Dans l'exemple de la figure 4, sur l'un des côtés de la bande 1, sont disposés une succession d'éléments radiants 3 et d'éléments soufflants 2 et aspirants 4, tandis que de l'autre côté sont disposés seulement des éléments soufflants 2 et aspirants 4. Dans le cas de cette configuration, les éléments aspirants 4 peuvent ne pas exister.

La répartition des éléments radiants infra-rouges 3 et/ou des éléments soufflants 2 et aspirants 4 peut varier le long de la direction D de déplacement de la bande 1.

Cette répartition tient compte du fait que la bande peut nécessiter des densités de puissance non constantes le long de son parcours.

L'installation de traitement thermique que l'on vient de décrire fonctionne de la façon suivante:

La bande 1 à traiter défile en continu dans la direction D entre les deux séries superposées d'éléments 3, 4, 2.

L'air soufflé par les éléments soufflants 2 (voir flèches F sur la figure 2) maintiennent la bande 1 à distance des éléments successifs 3, 4, 2 et supporte ainsi la bande durant son trajet dans l'installation, sans dispositifs auxiliaires de supportage.

Les éléments radiants infra-rouges 3 présentant une forte densité de puissance, transfèrent de l'énergie à la bande 1.

Les éléments aspirants 4 disposés de part et d'autre de chaque élément soufflant 2 aspirent par leur bouche d'aspiration 9, les gaz de combustion émis par les éléments radiants 3, s'ils fonctionnent au gaz, la vapeur d'eau émise par la bande 1 si on la sèche (voir flèches F₁ sur la figure 2) et l'air provenant des éléments soufflants 2 (voir flèches F₂).

Dans un autre mode de réalisation, lorsque les éléments de radiants n'existent que d'un seul côté, du côté opposé aux éléments radiants 3 des réflecteurs peuvent être disposés, afin d'améliorer l'efficacité thermique du système.

Dans ce cas ces réflecteurs sont disposés alternativement avec des éléments soufflants, de manière à assurer la sustentation du papier.

De plus également, ces réflecteurs peuvent servir d'éléments aspirants.

Enfin dans une autre disposition, ces réflecteurs peuvent être-disposés entre les éléments soufflants et aspirants.

Dans tous les cas, la disposition des éléments radiants, soufflants et aspirants peut être telle qu'elle permet d'obtenir un trajet non rectiligne de la bande.

Les principaux avantages de l'installation que l'on vient de décrire sont les suivants:
- l'installation présente une forte puissance par unité de surface, grâce aux éléments radiants 3, et aux éléments soufflants 2 et aspirants 4 qui du fait de leur forme compacte et de leur encombrement réduit, n'affectent pas énormément l'encombrement total de l'installation.
- les éléments soufflants 2 permettent de supporter la bande 1, sans rouleaux ou autre moyen auxiliaire, sur tout ou partie du trajet de la bande dans l'installation.
- la disposition d'éléments aspirants 4 de chaque côté d'un élément soufflant 2 permet d'aspirer efficacement la vapeur d'eau émise par la bande au cas où elle serait en phase évaporatoire et les gaz de combustion émis par les éléments radiants 3 s'ils fonctionnent au gaz, ainsi que l'air soufflé par les éléments 2 qui ne perturbent donc pas le fonctionnement des éléments infra-rouges.

Bien entendu, l'invention n'est pas limitée aux exemples de réalisation que l'on vient de décrire et on peut apporter à ceux-ci de nombreuses modifications sans sortir du cadre de l'invention.

## Revendications

1. Installation de traitement thermique convecto-radiatif d'une bande (1) se déplaçant en regard d'éléments radiants infrarouges (3) et d'éléments soufflants (2) de l'air sur cette bande (1), comprenant une succession d'éléments soufflants (2) séparés les uns des autres par au moins un élément radiant infrarouge (3),caractérisé en ce que chaque élément soufflant (2) comprend de chaque côté un élément d'aspiration (4) s'étendant à proximité d'un élément radiant infrarouge (3).

2. Installation conforme à la revendication 1 caractérisée en ce que chaque élément soufflant (2) comprend près de la bande (1) au moins une fente (8) de soufflage d'air, transversale par rapport à la direction de déplacement (D) de la bande (1).

3. Installation conforme à l'une des revendications 1 à 2, caractérisée en ce que chaque élément d'aspiration (4) comprend près de la bande (1) une bouche d'aspiration (9) formant un dièdre aigu avec la paroi d'extrémité adjacente (10) de l'élément soufflant (2).

4. Installation conforme à la revendication 3, caractérisée en ce que le bord (11) de la bouche d'aspiration (9) le plus proche de la bande (1) est raccordé avec la paroi latérale (12) de l'élément d'aspiration (4) par une paroi brisée (13).

5. Installation conforme à l'une des revendications 1 à 4, caractérisée en ce que des éléments radiants infrarouges (3) et des éléments soufflants (2) et aspirants (4) sont situés de chaque côté de la bande (1).

6. Installation conforme à la revendication 5, caractérisée en ce que lesdits éléments (3, 2, 4) sont disposés symétriquement de part et d'autre de la bande (1).

7. Installation conforme à la revendication 5, caractérisée en ce que les éléments (3, 2, 4) situés d'un côté de la bande (1) sont décalés, dans le sens du déplacement (D) de la bande (1) par rapport aux éléments (3, 2, 4) situés de l'autre côté de la bande (1), de façon que les éléments radiants infra-rouges (3) situés sur l'un des côtés soient disposés en regard des éléments soufflants (2) et aspirants (4) situés sur l'autre côté.

8. Installation conforme à l'une des revendications 1 à 4, caractérisée en ce que sur l'un des côtés de la bande (1) sont disposés une succession d'éléments radiants (3) et d'éléments soufflants (2) et aspirants (4), tandis que de l'autre côté sont disposés seulement des éléments soufflants (2).

9. Installation conforme à la revendication 8, caractérisée en ce que du côté opposé aux éléments radiants (3) sont disposés des réflecteurs entre les éléments soufflants (2).

10. Installation conforme à la revendication 9, caractérisée en ce que les réflecteurs servent d'éléments aspirants.

11. Installation conforme à l'une des revendications 1 à 4, caractérisée en ce que sur l'un des côtés de la bande (1) sont disposés une succession d'éléments radiants (3) et d'éléments soufflants (2) et aspirants (4), tandis que de l'autre côté sont disposés seulement des éléments soufflants (2) et aspirants (4).

12. Installation conforme à la revendication 11, caractérisée en ce que du côté opposé aux éléments radiants sont disposés des réflecteurs entre les éléments soufflants et aspirants.

13. Installation conforme à l'une des revendications 1 à 12, caractérisée en ce que la répartition des éléments radiants infra-rouges (3) et/ou des éléments soufflants (2) et aspirants (4) varie le long de la direction de déplacement de la bande (1).

14. Installation conforme à l'une des revendications 1 à 13, caractérisée en ce que les éléments radiants infra-rouges sont des brûleurs radiants fonctionnant au gaz.

15. Installation conforme à l'une des revendications 1 à 13, caractérisée en ce que les éléments radiants infra-rouges sont des émetteurs radiants fonctionnant à l'électricité.

16. Installation conforme à l'une des revendications 1 à 15, caractérisée en ce que la disposition des éléments radiants, soufflants et aspirants permet d'obtenir un trajet non rectiligne de la bande.

## Patentansprüche

1. Vorrichtung zur Konvektions-/Strahlungs-Warmbehandlung eines Bandes (1), das sich in Bezug auf Infrarotstrahlungselemente (3) und Elemente (2) zum Blasen von Luft auf dieses Band (1), verschiebt, mit einer Reihe von Blaselementen (2), die durch mindestens ein Infrarotstrahlungs-Element (3) voneinander getrennt sind, dadurch gekennzeichnet, daß jedes Blaselement (2) an jeder Seite ein Ansaugelement (4) aufweist, das sich in der Nähe eines Infrarotstrahlungs-Element (3) befindet.

2. Vorrichtung nach Anspruch 1, dadurch gekennzeichnet, daß jedes Blaselement (2) in Bandnähe (1) mindestens einen Schlitz (8) für das Luftblasen aufweist, der quer zur Richtung der Verschiebung (D) des Bandes (1) verläuft.

3. Vorrichtung nach einem der Ansprüche 1 bis 2, dadurch gekennzeichnet, daß jedes Ansaugelement (4) in Bandnähe (1) eine Ansaugöffnung (9) aufweist, die einen spitzen V-Winkel mit der Seitenwand (10) bildet, die an das Blaselement (2) angrenzt.

4. Vorrichtung nach Anspruch 3, dadurch gekennzeichnet, daß der Rand (11) der Ansaugöffnung (9), die dem Band (1) am nächsten liegt, mit der Seitenwand (12) des Ansaugelementes (4) durch eine durchbrochene Wand (13) verbunden ist.

5. Vorrichtung nach einem der Ansprüche 1 bis 4, dadurch gekennzeichnet, daß sich die Infrarotstrahlungselemente (3) und die Blaselemente (2) und Ansaugelemente (4) an jeder Seite des Bandes (1) befinden.

6. Vorrichtung nach Anspruch 5, dadurch gekennzeichnet, daß die genannten Elemente (3, 2, 4) symmetrisch beiderseits vom Band (1) angeordnet sind.

7. Vorrichtung nach Anspruch 5, dadurch gekennzeichnet, daß die Elemente (3, 2, 4), die sich an einer Seite des Bandes (1) befinden, versetzt sind in Richtung der Verschiebung (D) des Bandes (1) bezogen auf die Elemente (3, 2, 4), die sich auf der anderen Seite des Bandes (1) befinden, so daß die Infrarotstrahlungselemente (3), die sich auf einer der Seiten befinden, in Bezug auf die Blaselemente (2) und die Ansaugelemente (4), die sich auf der anderen Seite befinden, angeordnet sind.

8. Vorrichtung nach einem der Ansprüche 1 bis 4, dadurch gekennzeichnet, daß an einer der Seiten des Bandes (1) eine Reihe von Strahlungselementen (3) und Blaselementen (2) und Ansaugelementen (4) angebracht sind, während sich an der anderen Seite nur Blaselemente (2) befinden.

9. Vorrichtung nach Anspruch 8, dadurch gekennzeichnet, daß auf der den strahlenden Elementen (3) gegenüberliegenden Seite Reflektoren zwischen den Blaselementen (2) angebracht sind.

10. Vorrichtung nach Anspruch 9, dadurch gekennzeichnet, daß die Reflektoren als Ansaugelemente dienen.

11. Vorrichtung nach einem der Ansprüche 1 bis 4, dadurch gekennzeichnet, daß an der einen Seite des Bandes (1) eine Reihe von Strahlungselementen (3) und Blaselementen (2) und Ansaugelementen (4) angebracht sind, während die andere Seite nur Blaselemente (2) und Ansaugelemente (4) aufweist.

12. Vorrichtung nach Anspruch 11, dadurch gekennzeichnet, daß auf der gegenüberliegenden Seite zu den Strahlungselementen Reflektoren zwischen den Blaselementen und den Ansaugelementen angebracht sind.

13. Vorrichtung nach einem der Ansprüche 1 bis 12, dadurch gekennzeichnet, daß die Verteilung der Infrarotstrahlungselemente (3) und/oder der Blaselemente (2) und Ansaugelemente (4) entlang der Richtung der Verschiebung des Bandes (1) variiert.

14. Vorrichtung nach einem der Ansprüche 1 bis 13, dadurch gekennzeichnet, daß die Infrarotstrahlungselemente Strahlungsgasbrenner sind.

15. Vorrichtung nach einem der Ansprüche 1 bis 13, dadurch gekennzeichnet, daß die Infrarotstrahlungselemente elektrische Strahler sind.

16. Vorrichtung nach einem der Ansprüche 1 bis 15, dadurch gekennzeichnet, daß die Anordnung der Strahlungselemente, Blaselemente und Ansaugelemente einen nicht geradlinigen Bandverlauf möglich macht.

## Claims

1. Convective-radiative system for heat treatment of a strip (1) which is moving opposite to infrared radiant elements (3) and elements (2) blowing air onto this strip (1), comprising a succession of blowing elements (2) that are separated from each other by at least one infrared radiant element (3), characterised in that each blowing element (2) comprises on each side a suction element (4) extending near to an infrared radiant element (3).

2. System according to Claim 1, characterised in that each blowing element (2) comprises, close to the strip (1), at least one air-blowing slot (8) which is perpendicular to the direction of movement (D) of the strip (1).

3. System according to one of Claims 1 to 2, characterised In that each suction element (4) comprises, close to the strip (1), a suction opening (9) forming an acute dihedral angle with the adjacent end wall (10) of the blowing element (2).

4. System according to Claim 3, characterised in that the edge (11) of the suction opening (9) which is closest to the strip (1) is linked to the side wall (12) of the suction element (4) by a broken wall (13).

5. System according to one of Claims 1 to 4, characterised in that infrared radiant elements (3), blowing elements (2) and sucking elements (4) are located on each side of the strip (1).

6. System according to Claim 5, characterised in that said elements (3, 2, 4) are symmetrically arranged on either side of the strip (1).

7. System according to Claim 5, characterised in that the elements (3, 2, 4) located on one side of the strip (1) are offset in the direction of movement (D) of the strip (1) in relation to the elements (3, 2, 4) located on the other side of the strip (1), in such a way that the infrared radiant elements (3) located on one of the sides are arranged opposite to the blowing elements (2) and sucking elements (4) located on the other side.

8. System according to one of Claims 1 to 4, characterised in that a succession of radiant elements (3), blowing elements (2) and sucking elements (4) are arranged on one side of the strip (1), whereas blowing elements (2) only are arranged on the other side.

9. System according to Claim 8, characterised in that reflectors are arranged between the blowing elements (2) on the side opposite to the radiant elements (3).

10. System according to Claim 9, characterised in that the reflectors act as sucking elements.

11. , System according to one of Claims 1 to 4, characterised in that a succession of radiant elements (3), blowing elements (2) and sucking elements (4) are arranged on one side of the strip (1), whereas blowing elements (2) and sucking elements (4) only are arranged on the other side.

12. System according to Claim 11, characterised in that reflectors are arranged between the blowing elements and sucking elements on the side opposite to the radiant elements.

13. System according to one of Claims 1 to 12, characterised in that the distribution of the infrared radiant elements (3) and/or the blowing elements (2) and sucking elements (4) varies along the direction of movement of the strip (1).

14. System according to one of Claims 1 to 13, characterised in that the infrared radiant elements are gas-operated radiant burners.

15. System according to one of Claims 1 to 13, characterised in that the infrared radiant elements are electrically operated radiant emitters.

16. System according to one of Claims 1 to 15, characterised in that the arrangement of the radiant elements, blowing elements and sucking elements enables a non-linear path of the strip to be obtained.
